# EUROPÄISCHE PATENTSCHRIFT

(11) **EP 0 140 092 B1**
(45) Veröffentlichungstag und Bekanntmachung des Hinweises auf die Patenterteilung: **25.11.1987**
(21) Anmeldenummer: 84110870.7
(22) Anmeldetag: 12.09.1984
(51) Int. Cl.: B41F 31/20

(54) **Farbrücklaufsystem in einer Rotationsdruckmaschine**
Ink return flow system in a rotary printing machine
Système de retour de l'encre dans une presse à imprimer rotative

(30) Priorität: 23.09.1983 DE 3334469
(43) Veröffentlichungstag der Anmeldung: 08.05.1985
(73) Patentinhaber: Koenig & Bauer Aktiengesellschaft, 97080 Würzburg (DE)
(72) Erfinder: Schneider, Georg, D-8700 Würzburg (DE)

## Beschreibung

Die Erfindung betrifft eine Vorrichtung zum Rückführen vvon überschüssiger Druckfarbe von einer Farbauffangwanne eines Farbwerkes einer Rotationsdruckmaschine gemäß dem Oberbegriff des Patentanspruches 1.

Eine steife Rohrleitung zum Rückführen von überschüssiger Druckfarbe aus einem Farbkasten ist aus der US-A-3 587 463 zu entnehmen.

Die US-A-3 974 768 zeigt ein Farbrückführsystem in Form von steifen Rohren, das benutzt wird um Farbe aus einem Farbwerk in einen Vorratsbehälter zurückzuführen bevor das Farbwerk gewaschen wird.

Aus der FR-A-2 392 820 ist eine Vorrichtung zum Rückführen von überschüssiger Druckfarbe von einer Farbauffangwanne eines Farbwerkes einer Rotationsdruckmaschine zu einem Druckfarbenbehälter bekannt geworden. Zwischen einer Auslauföffnung der Farbauffangwanne und einem Druckfarbenbehälter sind Rohre als Farbrückführung angeordnet.

Bei derartigen Farbwerken war es bisher üblich, die Druckfarbe mittels Schläuchen oder steifen, festen Rohren dem Farbwerk zu- und abzuführen. Doch beeinträchtigen allzu viele Schläuche und feste Rohre die Bedienbarkeit der Farbwerke.

Der Erfindung liegt die Aufgabe zugrunde, ein schlauchloses Farbrücklaufsystem für ein Farbwerk einer Rotationsdruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, daß die Einrichtung eine geringe Einbauhöhe aufweist, und eine gute Zugänglichkeit des Farbwerkes ermöglicht wird, ein Verhängen oder Verschieben des Rücklaufsystems von einem Farbtank zum anderen ist leicht zu bewerkstelligen. Das Rücklaufsystem ist leicht zu reinigen, und rücklaufende Farbe kann gut beobachtet werden. Ein zum Farbwechsel der Druckfarhe notwendiges Austauschen der Farbrücklaufrinnen ist ohne Werkzeug möglich.

Ein Ausführungsbeispiel der Erfindung ist in der Zeichnung dargestellt und wird im folgenden näher beschrieben. Es zeigen
Fig. 1 eine Vorderansicht eines Farbwerkes mit der erfindungsgemäßen Farbrücklaufeinrichtung;
Fig. 2 einen Schnitt quer durch eine erfindungsgemäße Farbrücklaufrinne mit einer Einrichtung zum Befefestigen der farbrücklaufrinne;
Fig. 3 einen Schnitt längs durch die farbrücklaufrinne nach Fig. 2.

In Seitengestellen 1, 2 eines Farbwerkes, beispielsweise eines Spülfarbwerkes, wie es durch die DE-PS-31 35 711 bekannt ist, ist eine angetriebene Rasterwalze 3 gelagert. Eine farbauftragsleiste 4 mit einem nicht dargestellten Rakelmesser und Abstreifmesser bildet zusammen mit einem Teil eines Umfangs der Rasterwalze einen Farbfüllraum, der über z. B. eine Schlauchverbindung mit einem Farbtank verbunden ist (nicht dargestellt).

Unterhalb der Rasterwalze 3 sind Farbauffangwannen 6 angeordnet. Die Farbauffangwannen 6 können verschieden lang sein, z. B. sich über die halbe, viertel oder ganze Länge der Rasterwalze 3 erstrecken. Die Farbauffangwannen 8 sind trichterförmig gestaltet und weisen an ihrer tiefsten Stelle eine Auslauföffnung 7 auf. Die Farbauffangwannen 6 werden auf seitengestellfeste Träger 8 aufgelegt.

Zur Rückleitung der Druckfarbe aus der Farbauffangwanne 6 in einen Farbtank 9 sind Farbrücklaufrinnen 11 angeordnet. Die Farbrücklaufrinnen 11 sind vorzugsweise teleskopartig ausgeführt, so daß sie je nach Bedarf verschieden weit auseinandergezogen werden können. Ein Farbrücklaufrinnenteleskop besteht deshalb aus mindestens einer inneren Rinne 12 und einer äußeren Rinne 13. Die innere Rinne 12 wird in die äußere Rinne 13 eingeschoben. Vorzugsweise haben beide Rinnen 12, 13 einen rechteckigen Querschnitt, sind also als Rechteckrohre ausgeführt. Eine Stirnseite 14 der inneren Rinne 12 und eine Stirnseite 16 der äußeren Rinne 13 sind geschlossen. In einer Unterseite der äußeren Rinne 13, an dem Ende mit der geschlossenen Stirnseite 16 ist eine Abflußöffnung 17 vorgesehen. In einer Oberseite der inneren Rinne 12 und an dem Ende mit der geschlossenen Stirnseite 14 ist eine Zuflußöffnung 18 vorgesehen.

Die Farbrücklaufrinnen 11 sind auf seitengestellfesten Trägern 19 befestigt. Zu diesem Zweck sind Schrauben 21 an den Trägern 19 befestigt, auf deren Schaft an innerer bzw. äußerer Rinne 12, 13 angeschweißte Klammern 22 aufgedrückt werden.

Die Zuflußöffnungen 18 der inneren Rinnen 12 werden auf die Auslauföffnungen 7 der Farbauffangwannen 6, die Abflußöffnungen 17 der äußeren Rinnen 13 auf Einfüllstutzen 23 der, Farbtanks 9 ausgerichtet. Die überschüssige Druckfarbe kann dann auf einfache Weise jeweils aus der Farbauffangwanne 6 in die Farbtanks 9 zurückgeleitet werden.

### Teileliste

1 Seitengestell
2 Seitengestell
3 Rasterwalze
4 Farbauftragleiste
5
6 Farbauffangwanne
7 Auslauföffnung
8 Träger
9 Farbtank
10
11 Farbrücklaufrinne
12 Rinne, innere
13 Rinne, äußere
14 Stirnseite (12)
15
16 Stirnseite (13)
17 Abflußöffnung (13)
18 Zuflußöffnung (12)
19 Träger
20
21 Schraube
22 Klammer
23 Einfüllstutzen
24
25
26
27

## Patentansprüche

1. Vorrichtung zum Rückführen von überschüssiger Druckfarbe von einer Farbauffangwanne (6) eines Farbwerkes einer Rotationsdruckmaschine zu einem Druckfarbenbehälter (9), wobei zwischen einer Auslauföffnung (7) der Farbauffangwanne (6) und dem Druckfarbenbehälter (9) eine steife Farbrückführungseinrichtung (11; 12) vorgesehen ist, dadurch gekennzeichnet, daß die Farbrückführungseinrichtung aus einer Farbrücklaufrinne (11) besteht, daß die Farbrücklaufrinne (11) aus mindestens einer inneren Rinne (12) und einer äußeren Rinne (13) besteht, daß die innere Rinne (12) in die äußere Rinne (13) hineinschiebbar und aus ihr herausziehbar angeordnet ist.

2. Vorrichtung nach Anspruch 1, dadurch gekennzeichnet, daß sowohl an innerer Rinne (12) als auch an äußerer Rinne (13) Befestigungsklammern (22) vorgesehen sind.

3. Vorrichtung nach Anspruch 1 und 2, dadurch gekennzeichnet, daß die Rinnen (11; 12; 13) aus einem Rechteckrohr bestehen.

## Claims

1. Device for conducting surplus printing ink from an ink collecting trough (6) of an inking unit of a rotary printing machine back to a printing ink vessel (9), whereby between an outlet opening (7) of the ink collecting trough (6) and the printing ink vessel (9) a rigid ink return device (11; 12) is provided, characterized in that the ink return device consists of an ink return groove (11) and of at least one inner groove (12) and one outer groove (13), that the inner groove (12) is arranged so as to be able to be pushed into or pulled out of the outer groove (13).

2. Device in accordance with claim 1, characterized in that both on inner groove (12) as well as on outer groove (13) fastening clamps (22) are provided.

3. Device in accordance with claims 1 and 2, characterized in that the grooves (11; 12; 13) consist of rectangular-profiled pipe.

## Revendications

1. Dispositif pour le retour de l'encre en excès, d'un bac récepteur d'encre (6) d'un dispositif encreur d'une presse à imprimer rotative à un réservoir d'encre (9), un dispositif de retour d'encre rigide (11; 12) étant prévu entre un orifice de décharge (7) du bac récepteur d'encre (6) et le réservoir d'encre (9), caractérisé en ce que le dispositif de retour d'encre est constitué d'une gouttière de retour d'encre (11), que la gouttière de retour d'encre (11) est constituée d'au moins une gouttière intérieure (12) et d'une gouttière extérieure (13), et que la gouttière intérieure (12) peut être emmanchée dans la gouttière extérieure (13) et en être extraite.

2. Dispositif selon la revendication 1, caractérisé en ce qu'il est prévu des brides de fixation (22) tant sur la gouttière intérieure (12) que sur la gouttière extérieure (13).

3. Dispositif selon les revendications 1 et 2, caractérisé en ce que les gouttières (11; 12; 13) sont constituées d'un tube de section rectangulaire.
